# FASCICULE DE BREVET EUROPEEN

(11) **EP 2 112 321 B1**
(45) Date de publication et mention de la délivrance du brevet: **15.06.2016**
(21) Numéro de dépôt: 09158459.9
(22) Date de dépôt: 22.04.2009
(51) Int. Cl.: E06B 9/88

(54) **Volet roulant équipé d'un frein**
Rollladen, der mit einer Bremse ausgestattet ist
Roller blind equipped with a brake

(30) Priorité: 23.04.2008 FR 0802274
(43) Date de publication de la demande: 28.10.2009
(73) Titulaire: Zurfluh Feller, 25190 Autechaux Roide (FR)
(72) Inventeur: Meny, Frédéric, 25150, Autechaux Roide (FR); Allemand, Jean-Marie, 25190, Villars-sous-Dampjoux (FR)
(74) Mandataire: Cabinet Armengaud Aîné

(56) Documents cités:
- EP-A- 0 401 419
- EP-A- 1 728 965

## Description

L'invention est relative à un volet roulant comportant un tablier guidé de chaque côté par une coulisse, et qui est propre à s'enrouler autour d'un tube, le tablier étant composé de lames articulées entre elles, la lame supérieure étant reliée au tube, en particulier par un verrou de sécurité ou de simples attaches souples, le volet roulant étant équipé d'un frein.

L'invention concerne plus particulièrement, mais non exclusivement, un volet roulant à commande motorisée. La descente et la montée sont obtenues à l'aide d'un moteur électrique qui entraîne le tube.

Lors de la descente d'un volet roulant, en particulier d'un volet roulant qui est entraîné non pas par une commande manuelle mais par un moteur électrique, il y a risque de coincement de personnes ou de biens entre la lame finale inférieure du tablier et le seuil de la porte ou de la fenêtre.

Il existe des commandes motorisées qui sont pilotées :
- par une commande à contact non maintenu, c'est-à-dire que l'opérateur donne le signal de descente et ensuite peut quitter du regard le tablier en cours de fermeture sachant que le moteur s'arrêtera tout seul lorsqu'un contact de fin de course bas est atteint,
- ou par une commande à distance (une télécommande, une horloge, un automate de pilotage réagissant au vent, à la luminosité, à la pluie, à une tentative d'intrusion ou tout autre paramètre).

De telles commandes motorisées risquent de créer des situations dangereuses de coincement.

Le volet roulant, par sa conception, peut créer un effet guillotine. L'effort de coincement est proportionnel au poids du tablier, mais aussi à la puissance du moteur en fin de descente. En effet, la plupart des moteurs sont réglés pour s'arrêter au point bas dans une position angulaire du tube prédéfini (il reste encore des moteurs à réglage manuel des fins de course où on ajuste le point d'arrêt bas dans une position précise). Dans ces conditions, si le volet est équipé de verrous automatiques (c'est-à-dire de liens rigides en poussée entre le tablier et le tube d'enroulement), en présence d'un obstacle lors de la descente du tablier, le couple moteur agissant sur le tube va s'appliquer en pression sur le tablier par l'intermédiaire des verrous automatiques, et la lame inférieure peut exercer un effort très important sur l'obstacle.

On peut craindre le pire s'il s'agit d'une personne, notamment un enfant, coincé sous la lame finale inférieure.

DE 27 05 119 montre un volet roulant du genre de ceux qui comportent un tablier guidé de chaque côté par une coulisse, et propre à s'enrouler autour d'un tube, le tablier étant composé de lames articulées entre elles, la lame supérieure étant reliée au tube, le volet roulant étant équipé d'un frein,
- le tablier comportant au moins deux parties actives voisines, montées de manière à pouvoir se rapprocher l'une de l'autre lorsque le tablier, dans sa descente, rencontre un obstacle ou une butée,
- le frein étant un frein mécanique qui comporte un moyen de commande sensible au rapprochement des deux parties actives, et au moins un organe de coincement lié en translation verticale au tablier,
- l'organe de coincement comprenant au moins une mâchoire montée rotative sur un support lié à l'une des parties actives du tablier, le basculement de la mâchoire étant provoqué par le déplacement du moyen de commande qui coopère avec une came, prévue sur la mâchoire, en réponse au déplacement des deux parties actives du tablier,
- chaque mâchoire comportant un secteur cranté ou denté propre à venir se bloquer contre une paroi de la coulisse.

La commande de l'appui du secteur cranté contre la paroi de la coulisse demande à être amélioré afin d'assurer un blocage plus efficace.

EP 0 908 593 concerne également un mécanisme pour arrêter un volet roulant motorisé lorsqu'un obstacle est rencontré à la descente. Une solution mécanique est prévue qui nécessite une coulisse particulière avec denture. L'arrêt du tablier n'est pas immédiat et peut n'intervenir qu'après une course égale au pas de la denture.

EP 0 401 419 concerne un mécanisme pour empêcher un soulèvement non autorisé d'un volet roulant en position fermée. Le mécanisme comprend au moins deux mâchoires montées rotatives sur un support lié à l'une des parties actives du tablier, le basculement des mâchoires étant provoqué par le déplacement du moyen de commande qui coopère avec une came, prévue sur chaque mâchoire, en réponse au déplacement des deux parties actives du tablier, les mâchoires basculant en faisant saillie vers l'extérieur, chaque mâchoire comportant un secteur cranté ou denté propre à venir se bloquer contre une paroi de la coulisse, le secteur cranté ou denté de la mâchoire étant situé, par rapport à l'axe d'articulation, du côté opposé à la came. Le mécanisme est relativement compliqué, avec de nombreux axes de pivotement et un lien flexible de traction.

L'invention a pour but, surtout de fournir un système de frein intégré au tablier, en particulier à la lame finale, qui assure un blocage efficace. Il est souhaitable que ce système de frein soit indépendant du type de manoeuvre et se suffise à lui-même pour stopper la descente du tablier. Il est souhaitable en outre que ce système de frein soit simple et économique à réaliser.

L'invention est un volet roulant selon l'énoncé de la revendication 1, comprenant un tel système de frein intégré au tablier.

Ce système de frein est indépendant du type de manoeuvre et se suffit à lui-même pour stopper la descente du tablier. Bien entendu, ce système de frein peut être complété par un système d'envoi d'informations à un moteur électrique entraînant le tube d'enroulement, pour stopper ce moteur ou inverser son sens de rotation.

Un avantage du système de frein selon l'invention, par rapport à une barre palpeuse qui commanderait l'arrêt du moteur, tient au fait qu'il bloque la descente du tablier directement au niveau de l'obstacle. Avec une barre palpeuse, on est tributaire du temps de réaction de l'électronique et de la chaîne cinématique entre le moteur et la lame finale (jeu dans le réducteur moteur, jeu dans les supports du moteur, dans les systèmes d'attache du tablier, etc...).

Le système de l'invention présente aussi l'avantage de pallier tout incident de liaison de la chaîne cinématique. En effet, si la liaison entre deux lames du tablier casse, ou si un système d'attache se rompt, le système de blocage du tablier reste efficace.

De préférence, l'organe de coincement est monté de manière à faire saillie dans un plan perpendiculaire au plan du tablier déployé.

La pièce du moyen de commande du frein peut comporter des languettes en saillie vers l'intérieur de manière à se trouver au-dessous des cames, pour refermer les mâchoires et ainsi éloigner les secteurs crantés des parois de la coulisse, lorsque les deux parties actives de la lame s'écartent verticalement l'une de l'autre..

Les deux parties actives peuvent être prévues au niveau d'une lame de freinage du tablier, laquelle se compose des deux parties actives imbriquées l'une dans l'autre, et pouvant se déplacer l'une par rapport à l'autre dans le plan du tablier déployé.

Généralement, la lame de freinage constitue la lame inférieure du tablier. Un frein mécanique peut être prévu de chaque côté du tablier pour coopérer avec la coulisse correspondante.

Avantageusement, la mâchoire est montée rotative autour d'un axe horizontal parallèle au plan du tablier déployé. L'organe de coincement peut comprendre deux mâchoires montées rotatives en sens inverse.

De préférence, le support sur lequel la mâchoire est montée rotative comporte un corps inséré dans l'extrémité de la partie active inférieure de la lame de freinage, ce corps comportant un axe sur lequel la mâchoire est articulée.

Le support sur lequel la mâchoire est montée rotative peut être formé par un voile vertical solidaire de la partie active inférieure, lequel voile est muni sur son bord supérieur d'un cylindre creux horizontal propre à recevoir un axe de rotation de la mâchoire, la partie active inférieure étant prévue pour s'insérer dans la partie active supérieure.

L'invention consiste, mises à part les dispositions exposées ci-dessus, en un certain nombre d'autres dispositions dont il sera plus explicitement question ci-après à propos d'un exemple de réalisation décrit en détail avec référence aux dessins annexés, mais qui n'est nullement limitatif. Sur ces dessins :
Fig. 1 est une vue schématique en perspective, depuis l'avant droite, d'un volet roulant en position de fermeture, avec partie basse arrachée de la coulisse droite.
Fig. 2 est une vue en perspective du frein mécanique selon l'invention et des extrémités des deux parties actives d'une lame de freinage partiellement représentée.
Fig. 3 est une vue en perspective éclatée du frein de Fig. 2.
Fig. 4 est une vue en perspective, à plus grande échelle, du côté intérieur du frein avec les mâchoires en position déployée, sans la lame de tablier.
Fig. 5 montre, semblablement à Fig. 4, les mâchoires en position rentrée, le corps du frein n'étant pas représenté.
Fig. 6 est une coupe schématique de la lame de freinage et du frein vus du côté intérieur, alors que les deux parties actives de la lame sont écartées au maximum, avec les mâchoires en position rentrée.
Fig. 7 est une vue en élévation de l'extérieur du frein avec partie inférieure retirée, les mâchoires étant en cours de déploiement.
Fig. 8 montre, semblablement à Fig. 6, le frein avec partie inférieure retirée, les mâchoires étant déployées au maximum.
Fig.9 montre en perspective de l'extérieur une variante avantageuse de réalisation de la lame de freinage et du frein, dans la position où les parties actives sont écartées et le frein desserré.
Fig.10 montre la lame de freinage dans la position de Fig.9, sans les mâchoires ni le moyen de commande du frein.
Fig.11 montre de l'extérieur en perspective la lame de freinage et le frein dans la position où les parties actives sont rapprochées et le frein serré, et
Fig.12 montre la lame de freinage dans la position de Fig.11, sans les mâchoires ni le moyen de commande du frein, les parties actives étant rapprochées.

En se reportant à Fig.1 des dessins, on peut voir un volet roulant V comportant un tablier 1 guidé de chaque côté par une coulisse 2a, 2b à section transversale horizontale en U. Les concavités des coulisses sont tournées l'une vers l'autre. Le tablier 1 est propre à s'enrouler autour d'un tube 4 d'axe horizontal situé au-dessus de l'extrémité supérieure des coulisses et entraîné par un moteur M avec réducteur, schématiquement représenté. La lame supérieure 3a du tablier est reliée au tube 4, notamment par de simples attaches souples, ou par des verrous de sécurité 5 qui permettent un enroulement commandé à partir du moteur M et du tube 4, mais qui s'opposent, par arc-boutement, à un soulèvement non autorisé du tablier abaissé

Le tablier 1 comporte, comme illustré sur Fig. 2 et 3, au moins deux parties actives voisines, à savoir une partie active inférieure 6 et une partie active supérieure 7 montées de manière à pouvoir se rapprocher l'une de l'autre selon la direction verticale lorsque le tablier 1, dans sa descente, rencontre un obstacle ou une butée. Les parties actives 6, 7 sont prévues au niveau d'une lame de freinage 8 du tablier. Cette lame de freinage 8 est composée des deux parties actives 6, 7 imbriquées l'une dans l'autre et pouvant se déplacer l'une par rapport à l'autre dans le plan vertical du tablier déployé. De préférence, la lame de freinage 8 constitue la lame inférieure ou finale du tablier. Toutefois cette lame de freinage pourrait être prévue à un autre niveau.

Les parties actives 6, 7 de la lame de freinage 8 sont métalliques, avantageusement réalisées en aluminium, ou en alliage léger, filé.

La partie active 6 est formée par un profilé à section transversale creuse comme illustré sur Fig. 6, s'étendant sur toute la largeur du tablier. Le profilé est ouvert à chacune de ses extrémités. La section transversale de la partie active 6 est rectangulaire avec son grand côté vertical. Le petit côté supérieur de la partie active 6 est solidaire en son milieu d'un profilé 9 en T dont le montant vertical traverse une fente 10 prévue en partie basse de la partie active 7. Cette partie active 7 est également formée par un profilé à section transversale sensiblement rectangulaire avec une cloison horizontale 7a sensiblement à mi-hauteur. La branche horizontale 11 du profilé 9 en T est logée dans la cavité inférieure cloisonnée de la partie active 7 et peut passer d'une position basse illustrée sur Fig. 6 où les parties actives 6, 7 sont écartées au maximum, à une position illustrée sur Fig. 8 où les parties actives 6, 7 sont rapprochées au maximum; la branche 11 se trouve alors à proximité de la cloison 7a. Un profil recourbé en forme de crochet 12 est prévu en haut de la partie active 7 pour une articulation avec la lame de tablier immédiatement supérieure.

Le volet roulant comporte au moins un frein mécanique B. De préférence deux freins mécaniques B sont prévus, respectivement un de chaque côté du tablier 1, à chaque extrémité de la lame de freinage 8.

Le frein mécanique B comprend un moyen de commande D sensible au rapprochement des deux parties actives 6, 7, et au moins un organe de coincement K propre à faire saillie transversalement pour un blocage contre une paroi de la coulisse 2a.

L'organe de coincement K comprend de préférence deux mâchoires 13a, 13b montées rotatives en sens inverse autour d'un axe d'articulation horizontal 14 parallèle au plan du tablier déployé. Les mâchoires 13a, 13b sont réalisées en métal, avantageusement en acier traité.

L'axe d'articulation 14 est prévu sur la tranche verticale extérieure d'un corps de frein 15 se présentant sous la forme d'un bloc métallique sensiblement parallélépipédique, plus épais sur les bords supérieur et inférieur ainsi qu'à la hauteur de l'axe 14. Le bloc 15 est engagé par coulissement horizontal dans la section ouverte de la partie active 6 et est maintenu par frottement ou par tout autre moyen dans cette partie active. La tranche extérieure verticale du bloc 15 est placée dans le plan de l'extrémité de la partie active 6 de sorte que seul l'axe 14 fait saillie par rapport à ce plan. Les deux mâchoires 13a, 13b sont articulées en vis-à-vis sur l'axe 14, selon une disposition croisée.

Chaque mâchoire 13a, 13b comporte, en partie supérieure dans l'exemple représenté, une came 16a, 16b s'étendant transversalement. A l'opposé de la came par rapport à l'axe de rotation 14, chaque mâchoire comporte un secteur cranté ou denté 17a, 17b propre à venir se bloquer contre une paroi de la coulisse. Les deux parois, dans l'exemple considéré, contre lesquelles viennent se bloquer les secteurs 17a, 17b sont les parois de la coulisse parallèles au plan du tablier déployé.

Le moyen de commande D du frein comprend une pièce 18, notamment en matériau de synthèse, ou en matière plastique, qui comporte en partie haute une patte 19 à angle droit. La pièce 18 peut, en variante, être réalisée en acier découpé, et être éventuellement munie sur ses côtés longitudinaux de crans. La patte 19 est engagée et maintenue dans une réservation formant logement supérieur de la partie active 7, au-dessus de la cloison horizontale 7a. La pièce 18, située dans un plan vertical contre la tranche du tablier, comporte, en partie haute, deux extensions latérales 20a, 20b formant enclumes, qui peuvent être droites ou recourbées. Selon la réalisation de Fig. 5, l'extrémité inférieure des enclumes 20a, 20b est repliée vers l'intérieur pour être sensiblement parallèle aux cames 16a, 16b. En variante, les enclumes 20a, 20b peuvent être formées par des extensions droites sensiblement horizontales au-dessus des cames 16a, 16b.

La pièce 18 peut comporter en outre des languettes 21 a, 21 b prévues de manière à se trouver au-dessous des cames 16a, 16b. Les languettes 21 a, 21 b peuvent être recourbées sensiblement à angle droit vers l'intérieur. Ces languettes 21 a, 21 b constituent des contre-enclumes qui ont pour fonction de refermer les mâchoires 13a, 13b, et ainsi d'éloigner les secteurs crantés des parois de la coulisse, lorsque les deux parties actives 6, 7 de la lame s'écartent verticalement l'une de l'autre, par exemple lors de la remontée du tablier.

La pièce 18 comporte en partie haute et en partie basse des languettes 22 en extension transversale dans le plan de la pièce 18 pour contribuer à son guidage entre les parois 2a, 2b de la coulisse. Les languettes 22 débordent latéralement des crans des secteurs 17a, 17b en position desserrée afin d'empêcher un accrochage non souhaité de ces crans avec la paroi de la coulisse. Les languettes supérieures 22 peuvent en outre servir d'arrêt de butée sous tulipe.

En partie basse, la pièce 18 comporte une fenêtre rectangulaire 23 dont le grand côté est vertical (Fig. 3). Cette fenêtre est traversée par une vis 24, avantageusement auto-taraudeuse, vissée dans un alésage de l'axe 14. La tête de la vis 24 vient s'appliquer contre la pièce 18 pour la maintenir contre la tranche de la lame de freinage 8. Un déplacement relatif vertical de la pièce 18 relativement à la vis 24 et au bloc 15 est possible en raison de la fenêtre rectangulaire 23.

L'extrémité inférieure de la pièce 18 présente une partie recourbée 18a qui est en appui glissant contre la tranche de la lame 8, mais ne rentre pas dans cette lame.

En se reportant aux Fig. 9 à 12 on peut voir une variante de réalisation avantageuse de la lame de freinage 108 et du frein B selon l'invention. Les éléments identiques ou similaires à des éléments déjà décrits précédemment seront désignés par les mêmes références numériques, éventuellement augmentées du nombre 100; leur description ne sera pas reprise ou ne sera effectuée que succinctement.

La lame de freinage 108 est constituée des deux parties actives 106,107. La partie active inférieure 106 est prévue pour s'insérer dans la partie active supérieure 107.

Le support sur lequel la mâchoire 13a, 13b est montée rotative est formé par un voile vertical 115 solidaire de la partie active inférieure 106. Le voile 115 est muni sur son bord supérieur d'un cylindre creux horizontal 114 propre à recevoir l'axe d'articulation 124 de la mâchoire. L'axe 124 peut comporter une partie formant vis auto-taraudeuse.

La patte supérieure 19 de la pièce enclume 18 vient s'introduire dans une réservation ajustée à sa forme. L'axe d'articulation 124 des deux cames 13a, 13b vient se visser directement dans un trou 114a aménagé dans le cylindre supérieur 114 de la partie active 106, évitant ainsi une pièce intermédiaire et donnant plus de résistance et de fiabilité à l'ensemble.

Le logement inférieur de la partie active 107 dans lequel est engagé la partie active inférieure 106 comporte, sensiblement à mi-hauteur, deux nervures 25 profilées en T faisant saillie vers l'intérieur et formant ergots d'arrêt et de guidage de part et d'autre du voile 115.

Le cylindre supérieur 114 comporte, de part et d'autre de sa jonction avec le voile 115, une nervure 26 en saillie radiale propre à venir buter contre un ergot 25 en fin de course basse de la partie 106.

La lame de freinage 108 constituée des parties 106 et 107 est réalisée en aluminium, ou en alliage léger, filé.

Ceci étant, le fonctionnement du frein mécanique et du volet selon l'invention est le suivant.

Lors de la descente du volet, dès que le tablier 1 rencontre un obstacle par son bord inférieur, les deux parties actives 6, 7 ou 106, 107 de la lame de freinage 8 ou 108 se rapprochent. Les enclumes 20a, 20b de la pièce 18 viennent appuyer sur les cames respectives 16a, 16b des mâchoires 13a, 13b qui basculent en faisant saillie vers l'extérieur. Les dents ou crans des secteurs 17a, 17b des mâchoires viennent s'accrocher aux parois de la coulisse correspondante 2a, 2b. On crée ainsi un blocage de la descente.

Le poids du tablier 1 qui vient s'accumuler sur la lame de freinage 8, 108 va créer une pression supplémentaire sur les cames 16a, 16b et le blocage sera encore plus puissant car les dents des secteurs crantés 17a, 17b auront tendance à s'écarter davantage et à exercer une pression d'autant plus forte contre les parois intérieures de la coulisse 2a, 2b, avec blocage efficace.

Le système proposé est donc autobloquant car plus la charge devient importante, plus les dents des mâchoires 13a, 13b exercent une pression contre les parois intérieures de la coulisse.

Pour desserrer le système de frein, il faut remonter légèrement le tablier 1 pour permettre aux deux mâchoires 13a, 13b de se rapprocher afin que les dents des secteurs crantés 17a, 17b ne soient plus en interférence avec la coulisse et que le tablier 1 puisse descendre à nouveau normalement dans les coulisses.

La présence des contre-enclumes 21 a, 21 b sous les cames 16a, 16b permet de garantir que les mâchoires 13a, 13b se referment bien lors du soulèvement du tablier 1 puisque les contre-enclumes agissent sur les cames 16a, 16b pour provoquer le rapprochement des mâchoires. Les contre-enclumes 21 a, 21 b procurent l'avantage de bien assurer le mouvement et la position des mâchoires 13a, 13b pour le cas où elles auraient tendance à mal se mouvoir au fur et à mesure du temps, soit à cause de salissures dans le fond des coulisses, soit en raison d'un grippage dû à un début de corrosion. Dans ce cas, le propre mouvement des pièces dû à la gravité ne suffirait plus pour assurer le rapprochement des mâchoires.

La présence des contre-enclumes 21 a, 21 b permet également d'assurer un fonctionnement correct avec un volet légèrement incliné, par exemple volet de toit, pour lequel le risque de coincement d'une personne appuyée sur le rebord du volet de toit est réel.

Le fonctionnement du frein selon l'invention présente l'avantage de maintenir le tablier 1 bloqué en position, même si l'obstacle arrive à se dégager partiellement. On évite ainsi que le tablier vienne aussitôt appliquer à nouveau sa charge contre l'obstacle en cours de dégagement.

## Revendications

1. Volet roulant comportant un tablier guidé de chaque côté par une coulisse, et propre à s'enrouler autour d'un tube, le tablier étant composé de lames articulées entre elles, la lame supérieure étant reliée au tube, le volet roulant étant équipé d'un frein,
- le tablier (1) comprenant une lame de freinage comportant au moins deux parties actives voisines (6,7 ; 106,107), dont l'une est inférieure (6, 106) et l'autre supérieure (7, 107), montées de manière à pouvoir se rapprocher l'une de l'autre lorsque le tablier, dans sa descente, rencontre un obstacle ou une butée,
- le frein étant un frein mécanique (B) qui comporte un moyen de commande (D) sensible au rapprochement des deux parties actives (6,7;100,107), et au moins un organe de coincement (K) lié en translation verticale au tablier,
- l'organe de coincement (K) comprenant au moins deux mâchoires (13a, 13b) montée rotative sur un support lié à l'une des parties actives (6, 7; 106,1 07) du tablier, le basculement de chaque mâchoire (13a, 13b) étant provoqué par le déplacement du moyen de commande (D) qui coopère avec une came, prévue sur chaque mâchoire, en réponse au déplacement des deux parties actives du tablier, les mâchoires basculant en faisant saillie vers l'extérieur,
- chaque mâchoire comportant un secteur cranté ou denté propre à venir se bloquer contre une paroi de la coulisse,
- le secteur cranté ou denté de chaque mâchoire étant situé, par rapport à l'axe d'articulation (14, 124), du côté opposé à une came (16a, 16b)
- chaque came (16a, 16b) s'étendant transversalement,
- le moyen de commande (D) du frein comprenant une pièce (18) située dans un plan vertical contre la tranche du tablier, ladite pièce comportant deux extensions latérales (20a, 20b), qui viennent appuyer sur les cames respectives (16a, 16b) des mâchoires (13a, 13b),
**caractérisé en ce que**
- la pièce (18) est maintenue sur la partie active supérieure (7, 107) et comporte une fenêtre (23) traversée par l'axe d'articulation (14, 124) de chaque mâchoire,
- le support sur lequel chaque mâchoire est montée rotative comporte un corps inséré dans l'extrémité de la partie active inférieure de la lame de freinage, ce corps comportant l'axe sur lequel la mâchoire est articulée.

2. Volet selon la revendication 1, **caractérisé en ce que** la pièce (18) comporte des languettes (21 a, 21 b) en saillie vers l'intérieur de manière à se trouver au-dessous des cames (16a, 16b), pour refermer les mâchoires (13a, 13b), et ainsi éloigner les secteurs crantés des parois de la coulisse, lorsque les deux parties actives (6, 7) de la lame s'écartent verticalement l'une de l'autre.

3. Volet selon la revendication 1 ou 2, **caractérisé en ce que** les deux parties actives sont prévues au niveau d'une lame de freinage (8, 108) du tablier, laquelle se compose des deux parties actives (6, 7; 106, 107) imbriquées l'une dans l'autre, et pouvant se déplacer l'une par rapport à l'autre dans le plan du tablier déployé.

4. Volet selon la revendication 3, **caractérisé en ce que** la lame de freinage (8,108) constitue la lame inférieure du tablier.

5. Volet selon l'une quelconque des revendications précédentes, **caractérisé en ce qu'**un frein mécanique (B) est prévu de chaque côté du tablier pour coopérer avec la coulisse correspondante (2a, 2b).

6. Volet selon l'une quelconque des revendications précédentes, **caractérisé en ce que** chaque mâchoire (13a, 13b) est montée rotative autour d'un axe horizontal (14 ; 124) parallèle au plan du tablier déployé.

7. Volet selon l'une quelconque des revendications précédentes, **caractérisé en ce que** l'organe de coincement comprend deux mâchoires (13a, 13b) montées rotatives en sens inverse.

8. Volet selon l'une quelconque des revendications 1 à 7, **caractérisé en ce que** le support sur lequel chaque mâchoire (13a, 13b) est montée rotative est formé par un voile vertical (115) solidaire de la partie active inférieure (106), lequel voile est muni sur son bord supérieur d'un cylindre creux horizontal (114) propre à recevoir un axe de rotation (124) de chaque mâchoire, la partie active inférieure (106) étant prévue pour s'insérer dans la partie active supérieure (107).

## Patentansprüche

1. Rollladen mit einem Behang, der auf jeder Seite durch eine Gleitschiene geführt ist und der geeignet ist, sich um ein Rohr aufzuwickeln, wobei der Behang aus untereinander gelenkig gelagerten Lamellen besteht, wobei die obere Lamelle mit dem Rohr verbunden ist, wobei der Rollladen mit einer Bremse ausgestattet ist,
- wobei der Behang (1) eine Bremslamelle aufweist, die wenigstens zwei benachbarte aktive Teile (6, 7; 106, 107), von denen der eine der untere (6, 106) und der andere der obere (7, 107) ist, umfasst, die derart angebracht sind, dass sie sich einander nähern können, wenn der Behang bei seinem Herablassen auf ein Hindernis oder einen Anschlag stößt,
- wobei die Bremse eine mechanische Bremse (B) ist, die ein gegenüber der Annäherung der beiden aktiven Teile (6, 7; 106, 107) empfindliches Betätigungsmittel (D) sowie wenigstens ein Klemmorgan (K), welches mit dem Behang vertikal verschieblich verbunden ist, umfasst,
- wobei das Klemmorgan (K) wenigstens zwei Backen (13a, 13b) umfasst, die an einem mit einem der aktiven Teile (6, 7; 106, 107) des Behangs verbundenen Halter drehbar angebracht sind, wobei das Kippen einer jeden Backe (13a, 13b) durch die Bewegung des Betätigungsmittels (D), das als Reaktion auf die Bewegung der beiden aktiven Teile des Behangs mit einem an jeder Backe vorgesehenen Nocken zusammenwirkt, bewirkt wird, wobei die Backen nach außen vorspringend kippen,
- wobei jede Backe ein Rast- oder Zahnsegment umfasst, das geeignet ist, an einer Wand der Gleitschiene zu blockieren,
- wobei das Rast- oder Zahnsegment einer jeden Backe in Bezug auf die Gelenkachse (14, 124) auf der von einem Nocken (16a, 16b) abgewandten Seite gelegen ist,
- wobei jeder Nocken (16a, 16b) quer verläuft,
- wobei das Betätigungsmittel (D) der Bremse ein Teil (18) umfasst, das in einer vertikalen Ebene an der Kante des Behangs gelegen ist, wobei das Teil zwei seitliche Erweiterungen (20a, 20b) umfasst, die auf den jeweiligen Nocken (16a, 16b) der Backen (13a, 13b) zur Auflage kommen,
**dadurch gekennzeichnet, dass**
- das Teil (18) an dem oberen aktiven Teil (7, 107) gehalten ist und ein Fenster (23), das von der Gelenkachse (14, 124) einer jeden Backe durchgriffen ist, umfasst,
- der Halter, an dem jede Backe drehbar angebracht ist, einen Körper umfasst, der in das Ende des unteren aktiven Teils der Bremslamelle eingefügt ist, wobei dieser Körper die Achse, an der die Backe angelenkt ist, umfasst.

2. Laden nach Anspruch 1, **dadurch gekennzeichnet, dass** das Teil (18) Zungen (21a, 21b) aufweist, die nach innen vorspringen, so dass sie sich unterhalb der Nocken (16a, 16b) befinden, um die Backen (13a, 13b) wieder zu schließen und somit die Rastsegmente von den Wänden der Gleitschiene zu entfernen, wenn die beiden aktiven Teile (6, 7) der Lamelle sich vertikal voneinander entfernen.

3. Laden nach Anspruch 1 oder 2, **dadurch gekennzeichnet, dass** die beiden aktiven Teile im Bereich einer Bremslamelle (8, 108) des Behangs vorgesehen sind, die aus den beiden aktiven Teilen (6, 7; 106, 107), welche ineinander übergreifen und sich in der Ebene des ausgefahrenen Behangs zueinander bewegen können, besteht.

4. Laden nach Anspruch 3, **dadurch gekennzeichnet, dass** die Bremslamelle (8, 108) die untere Lamelle des Behangs bildet.

5. Laden nach einem der vorhergehenden Ansprüche, **dadurch gekennzeichnet, dass** eine mechanische Bremse (B) auf jeder Seite des Behangs vorgesehen ist, um mit der entsprechenden Gleitschiene (2a, 2b) zusammenzuwirken.

6. Laden nach einem der vorhergehenden Ansprüche, **dadurch gekennzeichnet, dass** jede Backe (13a, 13b) um eine zu der Ebene des ausgefahrenen Behangs parallel verlaufende horizontale Achse (14; 124) drehbar angebracht ist.

7. Laden nach einem der vorhergehenden Ansprüche, **dadurch gekennzeichnet, dass** das Klemmorgan zwei Backen (13a, 13b), die in entgegengesetzter Richtung drehbar angebracht sind, umfasst.

8. Laden nach einem der Ansprüche 1 bis 7, **dadurch gekennzeichnet, dass** der Halter, an dem jede Backe (13a, 13b) drehbar angebracht ist, durch eine mit dem unteren aktiven Teil (106) fest verbundene vertikale Wand (115) gebildet ist, welche Wand an ihrem oberen Rand mit einem horizontalen Hohlzylinder (114) versehen ist, der geeignet ist, eine Rotationsachse (124) einer jeden Backe aufzunehmen, wobei der untere aktive Teil (106) dazu vorgesehen ist, sich in den oberen aktiven Teil (107) einzufügen.

## Claims

1. Roller shutter comprising an apron guided on either side by a slide, and able to be wrapped around a tube, the apron consisting of interlinked slats, the top slat being connected to the tube, the roller shutter being equipped with a brake,
- the apron (1) comprising a braking slat comprising at least two adjacent active portions (6, 7; 106, 107), of which one is the lower portion (6, 106) and the other is the upper portion (7, 107), which are mounted such that they can move closer to one another when the apron, as it descends, encounters an obstacle or a stop,
- the brake being a mechanical brake (B) which comprises a control means (D) which is able to sense the two active portions (6, 7; 106, 107) moving closer to one another, and at least one jamming member (K) connected to the apron in vertical translation,
- the jamming member (K) comprising at least two jaws (13a, 13b) mounted so as to be able to rotate on a support connected to one of the active portions (6, 7; 106, 107) of the apron, each jaw (13a, 13b) being made to pivot by the movement of the control means (D) which engages with a cam, that is provided on each jaw, in response to the movement of the two active portions of the apron, wherein the jaws pivot so as to project outwards,
- each jaw comprising a notched or toothed section which is able to jam against a wall of the slide,
- the notched or toothed section of each jaw being located, with respect to the articulation spindle (14, 124), on the opposite side from a cam (16a, 16b),
- each cam (16a, 16b) extending transversely,
- the control means (D) of the brake comprising a part (18) located in a vertical plane against the edge of the apron, said part comprising two lateral projections (20a, 20b) which come to press on the respective cams (16a, 16b) of the jaws (13a, 13b),
**characterized in that**
- the part (18) is held on the upper active portion (7, 107) and comprises a window (23) through which passes the articulation spindle (14, 124) of each jaw,
- the support on which each jaw is mounted so as to be able to rotate comprises a body inserted into the end of the lower active portion of the braking slat, this body comprising the spindle on which the jaw is articulated.

2. Shutter according to Claim 1, **characterized in that** the part (18) comprises tabs (21a, 21b) that project inwards so as to be located below the cams (16a, 16b) in order to close the jaws (13a, 13b) again, and thus move the notched sections away from the walls of the slide, when the two active portions (6, 7) of the slat move vertically away from one another.

3. Shutter according to Claim 1 or 2, **characterized in that** the two active portions are provided in a braking slat (8, 108) of the apron, which slat consists of the two active portions (6, 7; 106, 107) which are fitted together and are able to move with respect to one another in the plane of the deployed apron.

4. Shutter according to Claim 3, **characterized in that** the braking slat (8, 108) constitutes the bottom slat of the apron.

5. Shutter according to any one of the preceding claims, **characterized in that** a mechanical brake (B) is provided on either side of the apron so as to engage with the corresponding slide (2a, 2b).

6. Shutter according to any one of the preceding claims, **characterized in that** each jaw (13a, 13b) is mounted so as to be able to rotate about a horizontal spindle (14; 124) parallel to the plane of the deployed apron.

7. Shutter according to any one of the preceding claims, **characterized in that** the jamming member comprises two jaws (13a, 13b) mounted so as to be able to rotate in opposite directions.

8. Shutter according to any one of Claims 1 to 7, **characterized in that** the support on which each jaw (13a, 13b) is mounted so as to be able to rotate is formed by a vertical web (115) which is secured to the lower active portion (106), which web is provided on its upper edge with a horizontal hollow cylinder (114) that is able to receive a rotation spindle (124) of each jaw, the lower active portion (106) being provided so as to be inserted into the upper active portion (107).
